# EUROPÄISCHE PATENTSCHRIFT

(11) **EP 2 047 835 B1**
(45) Veröffentlichungstag und Bekanntmachung des Hinweises auf die Patenterteilung: **20.07.2011**
(21) Anmeldenummer: 08105456.1
(22) Anmeldetag: 29.09.2008
(51) Int. Cl.: A61H 33/00

(54) **Vorrichtung umfassend eine Vorrichtung zur Steuerung eines Funktionsteils einer Bade- oder Whirlpoolwanne**
Device comprising a device for controlling a functional component of a bathtub or whirlpool tub
Dispositif comprenant un dispositif de commande d'un élément fonctionnel d'une baignoire ou d'un jacuzzi

(30) Priorität: 08.10.2007 DE 202007014052 U
(43) Veröffentlichungstag der Anmeldung: 15.04.2009
(73) Patentinhaber: VIEGA GmbH & Co. KG, 57439 Attendorn (DE)
(72) Erfinder: Arens, Klaus, 57482 Wenden (DE); Schulte, Georg, 57439 Attendorn (DE); Kuhbier, Ulrich, 58849 Herscheid (DE)
(74) Vertreter: Cohausz & Florack

(56) Entgegenhaltungen:
- EP-A- 0 626 164
- EP-A- 1 588 685
- DE-A1- 10 253 840
- DE-U1- 20 104 810
- FR-A- 2 290 185
- US-B1- 6 770 043

## Beschreibung

Die Erfindung betrifft eine Vorrichtung umfassend eine Vorrichtung zur Steuerung mindestens eines Funktionsteils einer Bade- oder Whirlpoolwanne.

Badewannen sind in vielfältigen Ausführungen erhältlich. Herkömmliche Badewannen weisen eine verschließbare Ablauföffnung im Wannenboden und eine Überlauföffnung im oberen Bereich der Wannenwandung auf. Das Befüllen von Badewannen erfolgt üblicherweise mittels einer neben der Badewanne angeordneten Wannenzulaufarmatur, wobei die Zulaufmündung auch in die Wannenwandung integriert, insbesondere an der Überlauföffnung angeordnet sein kann. Die Temperatur des Badewassers wird mittels der Wannenzulaufarmatur eingestellt, wobei der Benutzer üblicherweise eine Hand in das Badewasser hält, um zu fühlen, ob die Wassertemperatur für ihn angenehm ist. Wenn die Badewassertemperatur unangenehm kalt oder unangenehm heiß ist, wird warmes oder kaltes Wasser zugegeben, wobei jedoch häufig mehr Wasser als eigentlich erforderlich verbraucht wird. Mitunter wird sogar ein Teil des frisch eingefüllten Badewassers über den Wannenablauf oder -überlauf abgelassen, um für die Einstellung einer angenehmen Badewassertemperatur warmes oder kaltes Wasser in die Badewanne einfüllen zu können. Eine wassersparende und komfortablere Temperatureinstellung ermöglichen Wannenzulaufarmaturen, die ein Thermostat-Mischventil aufweisen. Jedoch kommt es auch bei der Verwendung von Thermostat-Mischventilen häufig zu einem unerwünschten Wassermehrverbrauch, beispielsweise dann, wenn eine so ausgestattete Badewanne von Personen mit unterschiedlichen Temperaturvorlieben genutzt wird und von einem der Nutzer zu spät erkannt wird, dass das Thermostat-Mischventil auf eine andere als die individuell gewünschte Wassertemperatur eingestellt ist.

Bekannte Whirlpoolwannen (Hydromassagewannen) sind mit einem Bediengerät zur getrennten oder gemeinsamen Ansteuerung mehrerer Hydrodüsen bzw. Pumpen sowie gegebenenfalls zur Einstellung der Wassertemperatur ausgestattet. Werden solche Whirlpoolwannen von Personen mit unterschiedlichen Massage- und/oder Wassertemperaturvorlieben genutzt, kommt es ebenfalls oft zu einem unnötigen Energieverbrauch, wenn von einer der Personen zu spät erkannt wird, dass die zuletzt eingestellte Pumpen- oder Heizleistung nicht der individuell gewünschten Wasserstrahlströmung bzw. Wassertemperatur entspricht.

Darüber hinaus ist aus der US 6, 770, 043 B1 ein hydrotherapeutisches System für eine Badwanne oder Whirlpoolanordnung bekannt, das aus einer Sitzvorrichtung mit einer daran installierten Düsenanordnung besteht, die sich in einem mit Wasser gefüllten Whirlpool befindet. Die Düsenanordnung ist über eine Computersteuerung vom Benutzer regelbar. Die Computersteuerung weist unter anderem einen Speicher auf, in dem Programmabläufe gespeichert und vom Benutzer abgerufen werden können. Die Auswahl des Programms geschieht über ein Eingabegerät, wobei sich der Benutzer zuvor mittels Fingerabdruck oder Stimmerkennung autorisiert. Des Weiteren kann sich der Benutzer während des Programmablaufs von einem Monitorsystem unterhalten lassen oder an einem Personalcomputer arbeiten.

In der DE 201 04 810 U1 ist ein Erkennungssystem zur Aktivierung von Geräten und Vorrichtungen in Badezimmern durch biometrische Identifikationsdaten (z. B. Fingerabdrücke) offenbart. Die Nutzung der Steuervorrichtung und damit die Verwendung von Betätigungsprogrammen sind dabei nur dann möglich, wenn das System den autorisierten Benutzer erkannt hat. Nach der erfolgreichen Autorisierung kann der Benutzer über eine Tastatur die gewünschten Programmeinstellungen vornehmen, die ihm dann auf einem Bildschirm angezeigt werden. Dadurch, dass das System auch eine elektronische Datenbank umfasst, können auch automatisch gespeicherte Programmabläufe gestartet werden, die vom Benutzer bevorzugt werden.

Die genannten Druckschriften US-B1-6 770 043 und DE 201 04 810 U1 offenbaren eine Vorrichtung nach dem Oberbegriff von Anspruch 1.

Weitere Vorrichtungen zur Steuerung mindestens eines Funktionsteils einer Bade- oder Whirlpoolwanne sind aus den Dokumenten EP-A-0 626 164, EP-A-1 588 685 und FR-A-2 290 185 bekannt.

Nachteilig an diesen bekannten Vorrichtungen ist jedoch, dass sie nicht über eine elektronisch gesteuerte Reinigungsfunktion verfügen.

Das Dokument DE 102 53 840 A1 offenbart eine Duschanordnung, die für unterschiedliche Zwecke verwendet werden kann und eine eine Längsrichtung definierende Installationseinheit umfasst, die an einer im Wesentlichen flachen Seite mehrere Brausen aufweist, im Bereich ihres einen Endes befestigbar und um eine quer zur Längsrichtung verlaufende Achse um mindestens 30 Grad verschwenkbar angeordnet ist. Durch die Verschwenkung kann die Installationseinheit an eine größere Zahl von Brausemöglichkeiten angepasst werden. In vollständig senkrechter Anordnung der Installationseinheit kann ein Benutzer genauso duschen wie bei einer herkömmlichen Dusch-Installationseinheit. Wird die Installationseinheit dann aus der senkrechten Stellung um 45 Grad verschwenkt, kann ein Benutzer sich beispielsweise sitzend in einer Sitzbadewanne duschen. Zur Verschwenkung der Installationseinheit kann ein motorischer Antrieb vorgesehen sein.

Der vorliegenden Erfindung liegt die Aufgabe zugrunde, eine Vorrichtung bereitzustellen, die eine komfortable und energie sparende Steuerung eines Funktionsteils einer Bade- oder Whirlpoolwanne ermöglicht.

Diese Aufgabe wird erfindungsgemäß durch eine Vorrichtung mit den Merkmalen des Anspruchs 1 gelöst.

Die erfindungsgemäße Vorrichtung umfasst im Wesentlichen mindestens ein Funktionsteil einer Bade- oder Whirlpoolwanne, ein Eingabegerät zur Eingabe von Funktions- und/oder Programmwerten,
einen Speicher zur Speicherung eingegebener Funktions- und/oder Programmwerte,
eine Anzeige zur Anzeige eingegebener und/oder gespeicherter Funktions- und/oder Programmwerte,
eine elektronische Steuereinheit zur Steuerung des mindestens einen Funktionsteils entsprechend eingegebener und/oder gespeicherter Funktions- und/oder Programmwerte,
wobei der Speicher für eine benutzerbezogene Speicherung von Funktions- und/oder Programmwerten hergerichtet ist,
und wobei das Eingabegerät mit einer Einrichtung zur Personenerkennung und/oder zur Erfassung einer Benutzerkennung versehen ist, sowie
eine Handbrause, die mit
einem Antrieb versehen ist, so dass sie bei Nichtgebrauch in eine Ausnehmung des Wannenkörpers oder eines Vorwandmoduls versenkbar ist und zum Gebrauch durch Aktivierung der elektronischen Steuereinheit aus der Ausnehmung in eine Gebrauchsstellung ausgefahren wird, wobei der Antrieb von der elektronischen Steuereinheit angesteuert wird und die Handbrause zur Reinigung der Wanne automatisch aus dem Wannenkörper oder einem Vorwandmodul ausfährt,
und wobei die elektronische Steuereinheit die ausgefahrene Handbrause über ein elektrisch betätigtes Wasserventil aktiviert, nach Ablauf eines vorgebbaren Zeitraums deaktiviert und sodann automatisch in die Ausgangsposition zurückbewegt.

Mittels des Eingabegerätes kann ein Benutzer von ihm gewünschte Funktions- und/oder Programmwerte wie zum Beispiel Wassertemperatur, Wassermenge, Zudosierung von Schaumbadmitteln und Duftstoffen, Badedauer oder Pumpenleistung einer Hydromassage-Pumpe eingeben und die eingegebenen Werte in dem Speicher unter seinem Namen, einem Code, einer Benutzerkennung oder dergleichen speichern.

Durch die Einrichtung zur Personenerkennung und/oder zur Erfassung einer Benutzerkennung wird dabei eine komfortable, schnelle und energiesparende Steuerung eines oder mehrerer Funktionsteile einer Bade- oder Whirlpoolwanne erreicht, was insbesondere dann von Vorteil ist, wenn die Wanne von Personen mit unterschiedlichen Vorlieben bezüglich der Wassertemperatur, Wassermenge, Zudosierung von Schaumbadmitteln und Duftstoffen und/oder einer Hydromassage genutzt wird.

Hinsichtlich der Reinigung der Bade- oder Whirlpoolwanne umfasst die erfindungsgemäße Vorrichtung eine elektronisch gesteuerte Reinigungsfunktion. Hierzu besitzt die elektronische Steuereinheit eine Funktion, die sich vorzugsweise durch eine Magnetkarte, einen Magnetschlüssel oder dergleichen aktivieren lässt und eine zeitweise Aussetzung der übrigen Funktionen und Programme bewirkt. Während dieser zeitweisen Außerbetriebsetzung kann bei Bedarf eine Reinigung der Wanne sowie aller wasserführenden Komponenten der erfindungsgemäßen Vorrichtung erfolgen. Dabei ist durch entsprechende Ansteuerung des Ablaufventils der Wanne und eines - nach einer bevorzugten Ausgestaltung - vorzugsweise vorhandenen Stellantriebes, welcher der Betätigung einer Klappe oder Kugel eines Zweiwege-Verschlusses der Ablaufgarnitur dient, sichergestellt, dass das zur Reinigung verwendete Wasser und/oder flüssige Reinigungsmittel ohne weitere Bedienung der Vorrichtung ungehindert abfließen können.

Des Weiteren umfasst die erfindungsgemäße Vorrichtung eine Handbrause, die mit einem Antrieb, beispielsweise einem linearen Stellantrieb versehen ist, so dass sie bei Nichtgebrauch in eine Ausnehmung des Wannenkörpers oder eines Vorwandmoduls versenkbar ist und zum Gebrauch durch Aktivierung der elektronischen Steuereinheit aus der Ausnehmung in eine Gebrauchsstellung ausgefahren wird. Das Ausfahren der Handbrause kann mittels des Eingabegerätes sowie mittels der Einrichtung zur Personenerkennung und/oder Erfassung einer Benutzerkennung aktiviert werden. Die Handbrause wird erfindungsgemäß für die Reinigung der Wanne bzw. deren Komponenten genutzt. Das Ausfahren der Handbrause wird dabei durch die oben erwähnte elektronisch gesteuerte Reinigungsfunktion unter Verwendung einer Magnetkarte, eines Magnetschlüssels oder dergleichen aktiviert.

Im Zusammenhang mit der Reinigung der Wanne ist gemäß der Erfindung vorgesehen, dass die Handbrause mit einem Antrieb versehen ist, der von der elektronischen Steuereinheit angesteuert wird und die Handbrause zur Reinigung der Wanne automatisch aus dem Wannenkörper oder einem Vorwandmodul ausfährt, wobei die elektronische Steuereinheit die ausgefahrene Handbrause über ein elektrisch betätigtes Wasserventil aktiviert, nach Ablauf eines vorgebbaren Zeitraums deaktiviert und sodann automatisch in die Ausgangsposition (Nichtgebrauchsstellung) zurückbewegt. Nach einer vorteilhaften Ausgestaltung weist die erfindungsgemäße Vorrichtung mindestens einen biometrischen Sensor, vorzugsweise mindestens einen Sensor zur Erfassung von Fingerlinienstrukturen von Personen auf. Diese Ausgestaltung ermöglicht dem Benutzer die Steuerung eines oder mehrerer Funktionsteile der Bade- oder Whirlpoolwanne besonders komfortabel vorzunehmen ohne hierzu einen PIN-Code oder dergleichen als Benutzerkennung eingeben zu müssen. Diese benutzerfreundliche Ausgestaltung werden insbesondere Personen zu schätzen wissen, die sich eine Vielzahl von Benutzerkennungen merken müssen und schon einmal die eine oder andere Benutzerkennung vergessen haben.

Für eine sehr präzise, benutzerspezifische Befüllung der Bade- oder Whirlpoolwanne weist die erfindungsgemäße Vorrichtung nach einer weiteren vorteilhaften Ausgestaltung mindestens ein elektronisch gesteuertes Füllventil auf, dem in Durchflussrichtung eine Einrichtung zur Durchflussmengenmessung nachgeordnet ist. Das Füllventil ist dabei vorzugsweise als Mischventil zur Mischung von kaltem Wasser und warmen Wasser ausgebildet.

Eine weitere vorteilhafte Ausgestaltung der erfindungsgemäßen Vorrichtung ist dadurch gekennzeichnet, dass die elektronische Steuereinheit mit einer Heizeinrichtung zur Erwärmung von Badewasser in Wirkverbindung steht, wobei an der Steuereinheit mindestens ein Temperatursensor zur Erfassung der Wassertemperatur angeschlossen ist. Die Heizeinrichtung ist dabei vorzugsweise mit einer Pumpe zur Umlaufförderung von Badewasser versehen. Diese Ausgestaltung ermöglicht ein automatisches Konstanthalten der Badewassertemperatur.

Nach einer weiteren vorteilhaften Ausgestaltung der erfindungsgemäßen Vorrichtung besitzt deren elektronische Steuereinheit bzw. deren Eingabegerät mindestens eine Schnittstelle zum Anschluss an ein Datenbussystem oder eine Heizungsanlage, insbesondere an die Gebäudesystemtechnik. Diese Ausgestaltung ermöglicht eine Fernbedienung einer Raumheizungsanlage, z.B. einer Badezimmerheizung, ohne dass hierzu der Benutzer einer mit der erfindungsgemäßen Vorrichtung ausgestatteten Wanne die Wanne verlassen muss. Vorzugsweise ist in diesem Fall an der Steuereinheit mindestens ein Temperatursensor zur Erfassung der Raumtemperatur angeschlossen.

Des Weiteren ermöglicht die zum Anschluss an ein Datenbussystem bzw. die Gebäudesystemtechnik ausgebildete Schnittstelle die Steuerung eines oder mehrerer Funktionsteile der zugehörigen Bade- oder Whirlpoolwanne von beliebigen Orten innerhalb sowie außerhalb des betreffenden Gebäudes, ohne dass hierzu der Raum, in welchem die Wanne aufgestellt ist, betreten werden muss.

Nach einer weiteren Ausgestaltung der erfindungsgemäßen Vorrichtung sind das Eingabegerät, die elektronische Steuereinheit und/oder mindestens ein an der elektronischen Steuereinheit angeschlossener Wasserstandssensor batterie- oder soiarzellenbetrieben. Durch diese energieautarke Ausgestaltung der genannten Komponenten lässt sich eine hohe Funktionssicherheit erzielen. Das elektronische Füllventil der erfindungsgemäßen Vorrichtung ist ein nach dem Ruhestromprinzip funktionierendes Füllventil, d.h. dass das Füllventil bei Ausfall der Spannungsversorgung automatisch schließt.

Weitere bevorzugte und vorteilhafte Ausgestaltungen der erfindungsgemäßen Vorrichtung sind in den Unteransprüchen angegeben.

Nachfolgend wird die Erfindung anhand einer mehrere Ausführungsbeispiele beinhaltenden Zeichnung näher erläutert. Die einzige Figur zeigt in perspektivischer Ansicht eine vertikal längsgeschnitten dargestellte Badewanne mit schematisch dargestellten Komponenten einer erfindungsgemäßen Vorrichtung.

Die erfindungsgemäße Vorrichtung dient der Steuerung mindestens eines Funktionsteils einer Bade- oder Whirlpoolwanne und umfasst mindestens ein Eingabegerät 1.1, 1.2 zur Eingabe von Funktions- und/oder Programmwerten.

In der Zeichnung ist ein elektronisches Eingabegerät 1.1 im Wannenkörper 2, und zwar im Wannenrand integriert eingesetzt. Zusätzlich ist ein externes Eingabegerät 1.2 vorgesehen, das unabhängig von der Wanne zum Beispiel an einer Raumwand fest oder lösbar montiert werden kann. Zur lösbaren Montage des Eingabegerätes 1.2 sind an dessen Rückseite beispielsweise Saugnäpfe oder andere lösbare Befestigungsmittel angebracht.

Das elektronische Eingabegerät 1.1, 1.2 weist Bedientasten 3.1, 3.2 und eine Anzeige 4.1, 4.2 auf. Die Anzeige 4.1, 4.2 ist vorzugsweise als Klartextanzeige ausgeführt und besteht beispielsweise aus einer LCD-Anzeige. Die Anzeige 4.1, 4.2 kann insbesondere als so genannter "Touch-Screen", d.h. als Berührungsanzeige ausgebildet sein. Die Bedientasten sind in diesem Fall in der Anzeige integriert. Durch Berührung bestimmter Felder der Anzeige 4.1, 4.2 können Funktionen und Parameter eingestellt oder ausgewählt werden.

Die erfindungsgemäße Vorrichtung umfasst ferner einen Speicher (nicht gezeigt), in welchem über das Eingabegerät 1.1, 1.2 eingegebene Funktions- und/oder Programmwerte gespeichert werden können. Der Speicher ist für eine benutzerbezogene Speicherung von Funktions- und/oder Programmwerten hergerichtet und in dem Eingabegerät 1.1, 1.2 oder einer elektronischen Steuereinheit 5 integriert. Das Eingabegerät 1.1, 1.2 ist beispielsweise über eine Signalleitung 6 an der elektronischen Steuereinheit 5 angeschlossen.

Das Eingabegerät 1.1, 1.2 ist erfindungsgemäß mit einer Einrichtung zur Personenerkennung und/oder zur Erfassung einer Benutzerkennung versehen. Eine Benutzerkennung kann über die Bedientasten 3.1, 3.2 des Eingabegerätes 1.1, 1.2 eingegeben werden. Die Einrichtung zur Personenerkennung besteht dagegen vorzugsweise aus einem Fingerabdruck-Sensor 7.1, 7.2 oder einem anderen biometrischen Sensor.

Die Einrichtung zur Erfassung einer Benutzerkennung oder Personenerkennung ermöglicht eine automatisierte Aktivierung gespeicherter benutzerbezogener Funktionswerte und/oder Programme.

Neben der automatisierten Aktivierung gespeicherter Funktionswerte oder Programme gestattet die erfindungsgemäße Vorrichtung aber auch eine manuelle Aktivierung des mindestens einen Funktionsteils der Wanne bzw. die manuelle Einstellung und Aktivierung von Parametern sowie Programmen.

Die elektronische Steuereinheit 5 ist mit einer Sicherheitskleinspannung (so genannte Safty Extra Low Voltage) betreibbar, bei der es sich um eine besonders niedrige Spannung handelt. Der Anschluss für die Spannungsversorgung ist mit dem Bezugszeichen 8 bezeichnet.

Mittels der Steuereinheit 5 werden mehrere Funktionsteile der Badewanne gesteuert. Zu den Funktionsteilen zählt insbesondere ein elektronisches Füllventil 9. Das Füllventil 9 ist als Mischventil ausgebildet und weist einen Wasseranschluss 10 für warmes Wasser und einen Wasseranschluss 11 für kaltes Wasser auf. Das Füllventil (Mischventil) 9 ist mit einer Einrichtung 12 zur Durchflussmengenmessung kombiniert, die ihm in Durchflussrichtung nachgeordnet ist. Das Füllventil 9 und die Einrichtung zur Durchflussmengenmessung 12 sind vorzugsweise zu einer Baueinheit zusammengefasst. Von der Durchflussmengenmesseinrichtung 12 führt eine Zulaufleitung 13 zu einer Wannenzulaufarmatur 14. Die Wannenzulaufarmatur 14 kann als kombinierte Zu- und Überlaufgarnitur ausgebildet sein. Die Wannenzulaufarmatur 14 bzw. kombinierte Zu- und Überlaufgarnitur weist mindestens einen in die Wanne 2 mündenden Füllstutzen auf.

Im Boden der Wanne 2 ist eine Ablauföffnung 15 ausgebildet, an der eine ein Ablaufventil aufweisende Ablaufgarnitur 16 montiert ist. Das Ablaufventil ist mit einem motorischen Antrieb 17 gekoppelt, der in der Ablaufgarnitur 16 integriert und durch die Steuereinheit 5 aktivierbar ist.

Die Ablaufgarnitur 16 umfasst eine als Geruchverschluss wirkende Umlenkung 16.1, die über ein relativ dazu drehbares, mit einer Überwurfmutter versehenes Rohrstück 16.2 an einer Ablaufleitung angeschlossen werden kann. Ferner weist die Ablaufgarnitur 16 zwischen der Umlenkung 16.1 und dem Ablaufventil einen als Abzweig dienenden Rohrstutzen 16.3 auf. Unterhalb dieses Abzweiges kann ein weiterer Rohrstutzen (nicht gezeigt) für den Anschluss einer Überlaufleitung angeformt sein. Auf eine im oberen Bereich der Wannenwandung angeordnete herkömmliche Überlauföffnung mit einer daran angeschlossenen Überlaufleitung kann bei der erfindungsgemäßen Vorrichtung allerdings verzichtet werden, wie nachstehend noch erläutert wird.

An dem Rohrstutzen 16.3 sind eine Heizeinrichtung 18 zur Erwärmung von Badewasser sowie eine Pumpe 19 zur Kreislaufförderung von Badewasser angeschlossen. Die Heizeinrichtung 18 und die Pumpe 19 sind zu einer Baueinheit zusammengefasst. Das mittels der Heizeinrichtung 18 nachgeheizte Wasser gelangt über eine Leitung 20 zu einem in die Wanne 2 mündenden Zulaufstutzen. Der Zulaufstutzen ist vorzugsweise mit dem am Füllventil angeschlossenen Füllstutzen in der Wannenzulaufarmatur 14 integriert.

In die Ablaufgarnitur 16 ist zwischen dem zur Heizeinrichtung 18 abzweigenden Rohrstutzen 16.3 und der als Geruchverschluss dienenden Umlenkung 16.1 eine Klappe oder Kugel eingesetzt, die Teil eines Zweiwege-Verschlusses ist. Der Zweiwege-Verschluss und das Ablaufventil sind mit einem elektrischen Stellantrieb 17 gekoppelt, der über die Steuereinheit 5 angesteuert wird.

Gemäß einer bevorzugten Ausgestaltung der erfindungsgemäßen Vorrichtung steht die elektronische Steuereinheit 5 außerdem mit einer Dosiereinrichtung oder Pumpe (nicht gezeigt) für eine Zugabe von Schaumbadmitteln und/oder Duftstoffen in die Wanne 2 in Wirkverbindung. Die hierzu verwendete Dosiereinrichtung ist gegebenenfalls mit einem elektronischen Absperrventil oder elektronischen Rohrunterbrecher versehen, um eine Rückflusssicherheit zu gewährleisten.

An der Steuereinheit 5 sind ferner ein Temperatursensor 21 zur Messung der Badewassertemperatur sowie mindestens ein Wasserstandssensor 22 angeschlossen. Der Temperatursensor 21 ist vorzugsweise in der Ablaufgarnitur 16 nahe dem Ablaufventil angeordnet.

Das der Wanne 2 zugeordnete Eingabegerät 1.1, 1.2, die Funktionsteile (wie z.B. Füllventil 9, Ablaufventil, Stellantrieb 17, Heizeinrichtung 18 und Pumpe 19) der Wanne sowie die Sensoren (Temperatursensor 21, Wasserstandssensor 22) sind über Steuerleitungen bzw. Signalleitungen 6, 23-27 an der Steuereinheit 5 angeschlossen. Alternativ und vorzugsweise können das Eingabegerät 1.1, 1.2, die Funktionsteile 9, 12, 17, 18, 19 und die Sensoren 21, 22 aber auch - wie in der Zeichnung durch Antennensymbole skizziert - drahtlos mittels Funkanbindung an der Steuereinheit 5 angeschlossen sein.

An der elektronischen Steuereinheit 5 ist zudem eine Schnittstelle 28 für den Anschluss der erfindungsgemäßen Vorrichtung an ein Datenbussystem vorgesehen. Die Schnittstelle 28 ermöglicht die Integration der erfindungsgemäßen Vorrichtung in eine Gebäudesystemtechnik und damit eine Fernbedienung der Vorrichtung von beliebigen Orten in dem betreffenden Gebäude. Über das Datenbussystem können auch weitere Funktionen wie etwa die Raumtemperatur im Badezimmer eingestellt werden.

Ein Benutzer kann somit mittels des Eingabegerätes 1.1, 1.2 im Badezimmer als Standort der Wanne 2 oder von außerhalb des Badezimmers mittels eines am Datenbussystem angeschlossenen Bedien- und Anzeigegerätes Funktions- und/oder Programmwerte eingeben, die eingegebenen Werte benutzerbezogen speichern und die Funktionen der Wanne 2 und/oder Badeprogramme, insbesondere Sparprogramme aktivieren. So kann er beispielsweise die Badewassermenge, die Wassertemperatur, eine anfängliche Wassertemperatur, eine zu einem späteren Zeitpunkt gewünschte Wassertemperatur, die Raumtemperatur im Badezimmer, die Zudosierung von Schaumbadmitteln oder Duftstoffen relativ zur Wassermenge (Füllmenge), das Einleiten von Luft in das Badewasser, die Aktivierung bestimmter Hydromassagedüsen- oder -pumpen, die Badedauer, den Zeitpunkt und die Dauer einer Hydromassage einstellen und aktivieren.

Der Benutzer kann insbesondere ein seinen Vorlieben entsprechendes Badeprogramm erstellen und das Programm im Eingabegerät 1.1, 1.2 oder in der Steuereinheit 5 speichern. Die Aktivierung des Programms erfolgt vorzugsweise über die bereits erwähnte Einrichtung zur Personenerkennung oder Erfassung einer Benutzerkennung. Die gespeicherten Badeparameter werden dann automatisch eingestellt, so dass der Benutzer keine weitere Einstellung vornehmen muss.

Mittels des elektronischen Mischventils 9 wird die gewünschte Temperatur des frisch zufließenden Wassers automatisch eingestellt. Die abgegebene Wassermenge wird dabei mittels der Durchflussmengenmesseinrichtung 12 erfasst. Gleichzeitig wird mittels eines Temperatursensors 21 die Temperatur des abgegebenen Wassers als Ist-Wert erfasst und von der elektronischen Steuereinheit 5 mit der vorgegebenen Wassertemperatur als Soll-Wert verglichen. Weicht der gemessene Ist-Wert um einen vorgebbaren Betrag vom Soll-Wert ab, so wird das elektronische Mischventil 9 entsprechend angesteuert, so dass entweder mehr warmes Wasser oder mehr kaltes Wasser zugemischt und somit der Ist-Wert dem Soll-Wert angeglichen wird.

Der Temperatursensor 21 ist vorzugsweise am Bodenablauf bzw. Bodeneinlauf der Wanne 2 in der Ablaufgarnitur 16 angeordnet. Bei Erreichen der eingestellten Wassertemperatur wird der Wannenablauf automatisch geschlossen, indem die elektronische Steuereinheit 5 den das Ablaufventil betätigenden Stellantrieb 17 ansteuert. Es liegt allerdings auch im Rahmen der Erfindung, dass die elektronische Steuereinheit 5 den Bodenablauf bereits vor Beginn der Wasserzufuhr für das jeweilige Bad schließt, um den Wasserverbrauch zu minimieren. Da das in der Warmwasserleitung befindliche Wasser Wärmeenergie verliert, gelangt beim Öffnen des Füllventils (Mischventils) 9 üblicherweise zunächst relativ kühles Wasser aus der Warmwasserleitung 10 in die Wanne, bevor wärmeres Wasser aus dem Warmwasserkessel der Heizungsanlage des Gebäudes nachströmt. Diesbezüglich sieht eine Ausgestaltung der Erfindung vor, dass die elektronische Steuereinheit 5 das Mischverhältnis von Warmwasser und Kaltwasser nach Ablauf einer vorgegebenen oder vorgebbaren Zeit - nachdem sie das Mischventil 9 geöffnet hat - in Abhängigkeit der mittels des Temperatursensors 21 erfassten Badewassertemperatur regelt. Hierdurch können anfängliche Regelungsschwankungen bei der Einstellung der gewünschten Wassertemperatur vermieden werden. Bei der Befüllung der Wanne 2 über einen kombinierten Bodenein- und -ablauf ist die erfindungsgemäße Vorrichtung mit einem elektronischen Absperrventil oder elektronischen Rohrunterbrecher versehen. Hierdurch ist eine Rückflusssicherheit gewährleistet.

Wenn die Wanne 2 befüllt ist, wird mit dem Temperatursensor 21 kontinuierlich oder diskontinuierlich die Temperatur des Badewassers erfasst. Unterschreitet die Temperatur des Badewassers den vorgegebenen oder vom Benutzer gewählten Wert, so schaltet die elektronische Steuereinheit 5 die Heizeinrichtung 18 und die zugeordnete Pumpe 19 ein, um das Badewasser nachzuheizen. Erreicht das über die Pumpe 19 im Kreislauf geförderte Badewasser wieder einen bestimmten Temperaturwert, so schaltet die Steuereinheit 5 die Heizeinrichtung 18 und die Pumpe 19 wieder ab. Auf diese Weise lässt sich die Badewassertemperatur im wesentlichen Konstant halten.

Die erfindungsgemäße Vorrichtung bietet ferner einen elektronischen Überlaufschutz sowie eine elektronische Füllstandsregelung. Hierzu weist sie mindestens einen Füllstandssensor 22 auf, der über eine Signalleitung 23 oder vorzugsweise durch Funkanbindung drahtlos an der Steuereinheit 5 angeschlossen ist. Der Füllstandssensor 22 ist vorzugsweise als batterie- oder solarzellenbetriebener Zweistufensensor ausgebildet. Bei Überschreiten einer bestimmten maximalen Füllhöhe sendet der Füllstandssensor 22 ein entsprechendes Signal an die Steuereinheit 5, die dann durch Ansteuerung des elektrischen Stellantriebes 17 das Ablaufventil der Wanne 2 automatisch öffnet. Ebenso wird der Ablauf der Wanne 2 automatisch geöffnet, wenn die Füllhöhe der Wanne auf Grund der Benutzung einer Handbrause über eine bestimmte maximale Füllhöhe steigt. Bei Unterschreiten einer bestimmten Füllhöhe, wird das Ablaufventil automatisch geschlossen, sofern die über das Eingabegerät 1.1, 1.2 eingegebene Badedauer noch nicht abgelaufen ist.

Die ordnungsgemäße Funktion des Füllstandssensors 22 wird durch die elektronische Steuereinheit 5 überwacht. Erfasst die Steuereinheit 5 eine Fehlfunktion der Füllstandssensorik, so unterbindet sie eine Befüllung der Wanne 2. Eine Ansteuerung des Füllventils 9 unterbleibt dann solange bis die Füllstandssensorik wieder fehlerfrei funktioniert.

Die Ausführung der erfindungsgemäßen Vorrichtung ist nicht auf die vorstehend, mit Bezugnahme auf die Zeichnung beschriebenen Ausführungsbeispiele beschränkt. Vielmehr sind zahlreiche Varianten möglich. So kann die erfindungsgemäße Vorrichtung beispielsweise auch bei einer Badewanne mit Whirlpooltechnik verwendet werden.

Alternativ zu der Wannenzulaufarmatur 14 kann die erfindungsgemäße Vorrichtung auch eine kombinierte Zu- und Ablaufgarnitur aufweisen. In diesem Fall erfolgt die Befüllung der Wanne über einen Bodeneinlauf.

Zusätzlich zu dem im Wannenkörper 2 integrierten Eingabegerät 1.1 bzw. dem externen, fest montierbaren Eingabegerät 1.2 kann die erfindungsgemäße Vorrichtung auch noch über einen optionalen Handsender oder eine entsprechende mobile, kabellose Fernbedienung bedient werden.

Die vorliegende Erfindung bietet höchsten Komfort, eine hohe Bedienfreundlichkeit bei der Steuerung verschiedener Funktionen einer Bade- oder Whirlpoolwanne sowie eine wirtschaftliche Befüllung hinsichtlich Energieeffizienz und Wassersparaspekten. Die Badewassertemperatur lässt sich mit der erfindungsgemäßen Vorrichtung frei und stufenlos einstellen. Durch das elektronisch gesteuerte Füllventil (Mischventil) 9 der Vorrichtung wird eine präzise Wassermengenabgabe erzielt. Die Erfindung bietet insbesondere beim Befüllen der Wanne 2 einen sicheren Schutz vor einem Überlauf über den Wannenrand. Sie bietet ferner einen Abkühlschutz des Wannenwassers durch geregeltes Nachheizen auf eine vorwählbare Wassertemperatur.

## Patentansprüche

1. Vorrichtung umfassend eine Vorrichtung zur Steuerung mindestens eines Funktionsteils einer Bade- oder Whirlpoolwanne,
das mindestens eine Funktionsteil (9, 17, 18, 19) der Bade-
oder Whirlpoolwanne (2),
ein Eingabegerät (1.1, 1.2) zur Eingabe von Funktions- und/oder Programmwerten,
einen Speicher zur Speicherung eingegebener Funktions- und/oder Programmwerte,
eine Anzeige (4.1, 4.2) zur Anzeige eingegebener und/oder gespeicherter Funktions- und/oder Programmwerte, und eine elektronische Steuereinheit (5) zur Steuerung des mindestens einen Funktionsteils (9, 17, 18, 19) entsprechend eingegebener und/oder gespeicherter Funktions- und/oder Programmwerte,
wobei der Speicher für eine benutzerbezogene Speicherung von Funktions- und/oder Programmwerten hergerichtet ist, und wobei das Eingabegerät (1.1, 1.2) mit einer Einrichtung zur Personenerkennung und/oder zur Erfassung einer Benutzerkennung versehen ist, **gekennzeichnet durch** eine Handbrause, die mit einem Antrieb versehen ist, so dass sie bei Nichtgebrauch in eine Ausnehmung des Wannenkörpers oder eines Vorwandmoduls versenkbar ist und zum Gebrauch **durch** Aktivierung der elektronischen Steuereinheit (5) aus der Ausnehmung in eine Gebrauchsstellung ausgefahren wird, wobei der Antrieb von der elektronischen Steuereinheit (5) angesteuert wird und die Handbrause zur Reinigung der Wanne automatisch aus dem Wannenkörper (2) oder dem Vorwandmodul ausfährt,
und wobei die elektronische Steuereinheit (5) die ausgefahrene Handbrause über ein elektrisch betätigtes Wasserventil aktiviert, nach Ablauf eines vorgebbaren Zeitraums deaktiviert und sodann automatisch in die Ausgangsposition zurückbewegt.

2. Vorrichtung nach Anspruch 1,
**dadurch gekennzeichnet, dass** die Einrichtung zur Personenerkennung mindestens einen biometrischen Sensor, vorzugsweise einen Sensor zur Erfassung von Fingerlinienstrukturen von Personen aufweist.

3. Vorrichtung nach Anspruch 1 oder 2,
**dadurch gekennzeichnet, dass** die elektronische Steuereinheit (5) mit einem Füllventil (9) als Funktionsteile für einen Wasserzulauf in die Bade- oder Whirlpoolwanne (2) in Wirkverbindung steht, wobei das Füllventil (9) vorzugsweise als Mischventil zur Mischung von kaltem Wasser und warmen Wasser ausgebildet ist.

4. Vorrichtung nach Anspruch 3,
**dadurch gekennzeichnet, dass** dem Füllventil (9) in Durchflussrichtung eine Einrichtung (12) zur Durchflussmengenmessung nachgeordnet ist.

5. Vorrichtung nach einem der Ansprüche 1 bis 4,
**dadurch gekennzeichnet, dass** die elektronische Steuereinheit (5) mit einer Heizeinrichtung (18) als Funktionsteil zur Erwärmung von Badewasser in Wirkverbindung steht, wobei die Heizeinrichtung (18) vorzugsweise mit einer Pumpe (19) als Funktionsteil zur Umlaufförderung von Badewasser versehen ist.

6. Vorrichtung nach einem der Ansprüche 1 bis 5,
**dadurch gekennzeichnet, dass** an der elektronischen Steuereinheit (5) mindestens ein Temperatursensor (21) zur Erfassung der Wassertemperatur und/oder der Raumtemperatur angeschlossen ist.

7. Vorrichtung nach den Ansprüchen 5 und 6,
**dadurch gekennzeichnet, dass** die Heizeinrichtung (18) so hergerichtet ist, dass sie das Badewasser auf eine vorgebbare Badewassertemperatur erwärmt, wenn das Badewasser eine vorgebbare Mindesttemperatur unterschreitet.

8. Vorrichtung nach einem der Ansprüche 1 bis 7,
**dadurch gekennzeichnet, dass** die elektronische Steuereinheit (5) mit einem Ablaufventil als Funktionsteil für einen Wasserablauf aus der Bade- oder whirlpoolwanne (2) in Wirkverbindung steht.

9. Vorrichtung nach einem der Ansprüche 1 bis 7,
**dadurch gekennzeichnet, dass** die elektronische Steuereinheit (5) mit einer Dosiereinrichtung oder Pumpe als Funktionsteil zur Zugabe von Schaumbadmitteln und/oder Duftstoffen in die Bade- oder Whirlpoolwanne (2) in Wirkverbindung steht.

10. Vorrichtung nach einem der Ansprüche 1 bis 9,
**dadurch gekennzeichnet, dass** die elektronische Steuereinheit (5) mindestens eine Schnittstelle (28) zum Anschluss an ein Datenbussystem oder eine Heizungsanlage aufweist.

11. Vorrichtung nach einem der Ansprüche 1 bis 10,
**dadurch gekennzeichnet, dass** die elektronische Steuereinheit (5) über eine drahtlose Verbindung mit dem Eingabegerät (1.1, 1.2) und/oder dem mindestens einen Funktionsteil (9, 12, 17, 18, 19) in Wirkverbindung steht.

12. Vorrichtung nach einem der Ansprüche 1 bis 11,
**dadurch gekennzeichnet, dass** das Eingabegerät (1.1, 1.2) und/oder die elektronische Steuereinheit (5) batterie- oder solarzellenbetrieben sind.

13. Vorrichtung nach einem der Ansprüche 1 bis 12,
**dadurch gekennzeichnet, dass** an der elektronischen Steuereinheit (5) mindestens ein Füllstandssensor (22) angeschlossen ist, wobei der Füllstandssensor (22) vorzugsweise drahtlos an der elektronischen Steuereinheit (5) angeschlossen ist.

14. Vorrichtung nach Anspruch 13,
**dadurch gekennzeichnet, dass** der mindestens eine Füllstandssensor (22) batterie- oder solarzellenbetrieben ist.

## Claims

1. Device comprising
a device for controlling at least one functional component of a bathtub or whirlpool tub,
the at least one functional component (9, 17, 18, 19) of the bathtub or whirlpool tub (2),
an input apparatus (1.1, 1.2) for inputting function and/or program values,
a memory for storing inputted function and/or program values, a display (4.1, 4.2) for displaying inputted and/or stored function and/or program values, and
an electronic control unit (5) for controlling the at least one functional component (9, 17, 18, 19) in accordance with inputted and/or stored function and/or program values,
the memory being set up for user-based storage of function and/or program values, and the input apparatus (1.1, 1.2) being provided with a means for person recognition and/or for detecting a user identification,
**characterised by** a hand shower which is provided with a drive in such a way that it can be lowered into a recess in the tub body or in a pre-wall module when not in use and is moved out of the recess into a use position for use by activating the electronic control unit (5),
the drive being activated by the electronic control unit (5) and the hand shower moving out of the tub body (2) or the pre-wall module automatically for cleaning the tub, and the electronic control unit (5) activating the extended hand shower via an electrically operable water valve, deactivating said hand shower after a predeterminable time period has elapsed and then moving it back into the starting position automatically.

2. Device according to claim 1,
**characterised in that** the means for person recognition comprises at least one biometric sensor, preferably a sensor for detecting people's finger line patterns.

3. Device according to either claim 1 or claim 2,
**characterised in that** the electronic control unit (5) is operatively connected to a filling valve (9) as a functional component for supplying water into the bathtub or whirlpool tub (2), the filling valve (9) preferably being formed as a mixing valve for mixing cold water and hot water.

4. Device according to claim 3,
**characterised in that** the filling valve (9) is arranged upstream in the flow direction from a means (12) for measuring the flow rate.

5. Device according to any one of claims 1 to 4,
**characterised in that** the electronic control unit (5) is operatively connected to a heating means (18) as a functional component for heating bath water, the heating means (18) preferably being provided with a pump (19) as a functional component for circulating bath water.

6. Device according to any one of claims 1 to 5,
**characterised in that** at least one temperature sensor (21) for detecting the water temperature and/or the room temperature is connected to the electronic control unit (5).

7. Device according to claims 5 and 6,
**characterised in that** the heating device (18) is set up in such a way that it heats the bath water to a predeterminable bath water temperature when the bath water drops below a predeterminable minimum temperature.

8. Device according to any one of claims 1 to 7,
**characterised in that** the electronic control unit (5) is operatively connected to a drain valve as a functional component for draining water from the bathtub or whirlpool tub (2).

9. Device according to any one of claims 1 to 7,
**characterised in that** the electronic control unit (5) is operatively connected to a metering means or pump as a functional component for adding bath foam agents and/or fragrances into the bathtub or whirlpool tub (2).

10. Device according to any one of claims 1 to 9,
**characterised in that** the electronic control unit (5) comprises at least one interface (28) for connecting to a data bus system or a heating system.

11. Device according to any one of claims 1 to 10,
**characterised in that** the electronic control unit (5) is operatively connected to the input apparatus (1.1, 1.2) and/or the at least one functional component (9, 12, 17, 18, 19) via a wireless connection.

12. Device according to any one of claims 1 to 11,
**characterised in that** the input apparatus (1.1, 1.2) and/or the electronic control unit (5) is battery-powered or solar-powered.

13. Device according to any one of claims 1 to 12,
**characterised in that** at least one filling level sensor (22) is connected to the electronic control unit (5), the filling level sensor (22) preferably being wirelessly connected to the electronic control unit (5).

14. Device according to claim 13,
**characterised in that** the at least one filling level sensor (22) is battery-powered or solar-powered.

## Revendications

1. Dispositif comprenant
- un dispositif pour la commande d'au moins un élément fonctionnel d'une baignoire ou d'un jacuzzi,
- ledit élément fonctionnel (9, 17, 18, 19), au moins prévu, de la baignoire ou du jacuzzi (2),
- un appareil d'introduction (1.1, 1.2), pour l'introduction de données de fonctionnement et / ou de programmation,
- une mémoire pour la mémorisation des valeurs de fonctionnement et / ou de programmation,
- un dispositif d'affichage (4.1, 4.2) pour l'affichage des valeurs de fonctionnement et / ou de programmation introduites et / ou mémorisées, et
- une unité de commande électronique (5) pour la commande de l'élément fonctionnel (9, 17, 18, 19), au moins prévu, conformément aux valeurs de fonctionnement et / ou de programmation introduites et / ou mémorisées,
sachant que la mémoire est aménagée pour une mémorisation de valeurs de fonctionnement et / ou de programmation et que l'appareil d'introduction (1.1, 1.2) est pourvu d'un système de reconnaissance de personne et / ou de saisie d'une identification de l'utilisateur,
**caractérisé par** une douchette, qui est pourvue d'une commande, de sorte qu'elle puisse, en cas de non utilisation, s'encastrer dans un évidement du corps de la baignoire ou d'un module de paroi avant et en être extraite par activation de l'unité de commande électronique (5), en cas d'utilisation, sachant que l'entraînement est déclenché par l'unité de commande électronique (5) et que la douchette est extraite automatiquement du corps de la baignoire (2) ou du module de paroi avant pour le nettoyage de la baignoire, et sachant que, par l'intermédiaire d'une vanne d'eau à commande électrique, la commande électronique (5) active la douchette extraite et la désactive après l'écoulement d'un laps de temps, qui peut être prédéterminé, et la ramène alors automatiquement à la position de départ.

2. Dispositif selon la revendication 1, **caractérisé en ce que** le dispositif de reconnaissance de personne présente au moins un détecteur biométrique, de préférence un détecteur de structures d'empreintes digitales de personnes.

3. Dispositif selon revendication 1 ou 2, **caractérisé en ce que** l'unité de commande électronique (5) est en coopération active avec une soupape de remplissage (9) pour l'amenée d'eau dans la baignoire et ou le jacuzzi (2), la soupape de remplissage (9) étant réalisée, de préférence, sous la forme d'un mitigeur, qui mélange l'eau froide et l'eau chaude.

4. Dispositif selon la revendication 3, **caractérisé en ce que** la soupape de remplissage (9) est disposée, dans la direction d'écoulement, en aval d'un dispositif de mesure de débit (12).

5. Dispositif selon l'une des revendications 1 à 4, **caractérisé en ce que** l'unité de commande électronique (5) est en coopération active avec un système de chauffage (18), en tant qu'élément fonctionnel pour le chauffage de l'eau de bain, sachant que le système de chauffage (18) est, de préférence, doté d'une pompe (19), en tant qu'élément fonctionnel pour la circulation de l'eau de bain.

6. Dispositif selon l'une des revendications 1 à 5, **caractérisé en ce qu'**au moins un détecteur de température (21) est raccordé à l'unité de commande électronique (5) pour la saisie de la température de l'eau et / ou de la température ambiante.

7. Dispositif selon les revendications 5 et 6, **caractérisé en ce que** le système de chauffage (18) est agencé de sorte que l'eau de bain soit chauffée à une température prédéterminée, quand la température de ladite eau de bain est descendue au-dessous d'une température minimum, qui peut être préfixée.

8. Dispositif selon l'une des revendications 1 à 7, **caractérisé en ce que** l'unité de commande électronique (5) est en coopération active avec une soupape d'évacuation, en tant qu'élément fonctionnel, pour l'évacuation de l'eau hors de la baignoire ou du jacuzzi (2).

9. Dispositif selon l'une des revendications 1 à 7, **caractérisé en ce que** l'unité de commande électronique (5) est en coopération active avec un système de dosage ou une pompe, en tant qu'élément fonctionnel, pour l'apport de mousse de bain et / ou de substances parfumées dans la baignoire ou le jacuzzi (2).

10. Dispositif selon l'une des revendications 1 à 9, **caractérisé en ce que** l'unité de commande électronique (5) est dotée d'au moins une interface (28) pour le raccordement à un système de bus de données ou à une installation de chauffage.

11. Dispositif selon l'une des revendications 1 à 10, **caractérisé en ce que** l'unité de commande électronique (5) est en coopération active avec l'appareil d'introduction (1.1, 1.2) et / ou avec l'élément fonctionnel (9, 17, 18, 19), au moins prévu, par l'intermédiaire d'une liaison sans fil.

12. Dispositif selon l'une des revendications 1 à 11, **caractérisé en ce que** l'appareil d'introduction (1.1, 1.2) et / ou l'unité de commande électronique (5) sont commandés par batterie ou par cellules solaires.

13. Dispositif selon l'une des revendications 1 à 12, **caractérisé en ce qu'**au moins un détecteur de niveau d'eau (22) est raccordé à l'unité de commande électronique (5), sachant que ledit détecteur de niveau d'eau (22) est, de préférence, relié sans fil à l'unité de commande électronique (5).

14. Dispositif selon la revendication 13, **caractérisé en ce que** le détecteur de niveau d'eau (22) est commandé par batterie ou par cellule solaire.
